# EUROPÄISCHE PATENTSCHRIFT

(11) **EP 2 350 460 B1**
(45) Veröffentlichungstag und Bekanntmachung des Hinweises auf die Patenterteilung: **24.07.2013**
(21) Anmeldenummer: 09803719.5
(22) Anmeldetag: 18.11.2009
(51) Int. Cl.: F15B 1/26, F04B 23/02

(54) **HYDRAULISCHES AGGREGAT MIT EINEM TANK**
HYDRAULIC ASSEMBLY WITH TANK
ENSEMBLE HYDRAULIQUE COMPORTANT UN RÉSERVOIR

(30) Priorität: 20.11.2008 DE 102008058283
(43) Veröffentlichungstag der Anmeldung: 03.08.2011
(73) Patentinhaber: Valmet Automotive Oy, 23500 Uusikaupunki (FI)
(72) Erfinder: KATHAN, Mark, 86875 Waal (DE); KRAUS, Reinhold, 87700 Memmingen (DE)
(74) Vertreter: Kronthaler, Wolfgang N.K.
(86) Internationale Anmeldenummer: PCT/DE2009/001653
(87) Internationale Veröffentlichungsnummer: WO 2010/057486

(56) Entgegenhaltungen:
- DE-A1- 4 324 053
- DE-A1- 10 306 006
- DE-A1- 19 849 486
- DE-A1- 19 942 567
- US-A- 4 047 048
- US-A- 5 435 454
- US-A- 5 467 596

## Beschreibung

Die Erfindung betrifft ein hydraulisches Aggregat zur Betätigung wenigstens eines bewegbaren Bauteils, insbesondere einer bei einer Verdeckbewegung eines Cabriolet-Fahrzeugs bewegten Fahrzeugeinrichtung, mit einem Tank nach der im Oberbegriff des Patentanspruches 1 näher definierten Art.

Hydraulische Aggregate der eingangs genannten Art mit einem Tank, welcher eine über ein Verschlusselement zu verschließende, in die Umgebung führende Austrittsöffnung aufweist, sind aus der Praxis in vielfältiger Ausgestaltung beispielsweise aus der DE 43 24 053 A1 und der US 5,435,454 A bekannt. Üblicherweise wird bei diesen herkömmlichen Verschlüssen einer Austrittsöffnung eines Ölbehälters eine Verschlussschraube verwendet, welche mittels eines Gewindes in die Austrittsöffnung eingeschraubt wird und darin gedichtet werden muss.

Derartige Schraubverbindungen sind insbesondere bei größeren Durchmessern der Austrittsöffnung kostenintensiv und erfordern einen insbesondere in der Fließproduktion nicht zu unterschätzenden Aufwand.

Weiterhin ist aus der US 4,047,048 A ein hydraulische Aggregat mit einem Tank bekannt, bei dem der Tank über eine Schnappverbindung verschließbar ist.

Es ist daher Aufgabe der vorliegenden Erfindung, ein Hydraulisches Aggregat eines Hydrauliksystems zur Betätigung wenigstens eines bewegbaren Bauteils, insbesondere einer bei einer Verdeckbewegung eines Cabriolet-Fahrzeugs bewegten Fahrzeugeinrichtung, mit einem Tank und einer über ein Verschlusselement zu verschließenden, in die Umgebung führenden Austrittsöffnung zu schaffen, bei dem eine besonders wirksame Abdichtung der Austrittsöffnung realisierbar ist.

Diese Aufgabe wird bei einem Hydraulikaggregat der eingangs genannten Art mit den Merkmalen des kennzeichnenden Teils des Patentanspruches 1 gelöst.

Die Erfindung sieht somit ein hydraulisches Aggregat zur Betätigung wenigstens eines bewegbaren Bauteils, insbesondere einer bei einer Verdeckbewegung eines Cabriolet-Fahrzeugs bewegten Fahrzeugeinrichtung, vor, mit einem Hydraulikmedium enthaltenden, hydraulisch mit einer Hydraulikpumpe verbundenen Tank, wobei der Tank eine Austrittsöffnung zur Umgebung aufweist, welche mittels eines Verschlusselements gedichtet schließbar ist, wobei als Verschlusselement ein Verschlussdeckel vorgesehen ist, welcher mittels einer Aufsetz-Verrast-Einrichtung an einem Gehäuseteil des Tanks festlegbar ist. Erfindungsgemäß ist die Austrittsöffnung bundartig ausgebildet, wobei der Verschlussdeckel mit einem pfropfenartigen Abschnitt in die bundartige Austrittsöffnung eingreift.

Die erfindungsgemäße Ausgestaltung ermöglicht eine besonders wirksame Abdichtung der Austrittsöffnung, wobei eine Dichtung, insbesondere eine O-Ring-Dichtung, zwischen dem Verschlussdeckel und dem zu dessen Aufnahme bestimmten Gehäuseteil des Tanks, vorzugsweise im Bereich einer Wandung der Austrittsöffnung, angeordnet sein kann.

Im Unterschied zu aufwändigeren bekannten Verschlussarten der Austrittsöffnung des Tanks wird bei Einsatz einer Aufsetz-Verrast-Einrichtung nach der Erfindung vorteilhafterweise nur eine Verrastung nach einem Aufsetzen des Verschlussdeckels auf den die Austrittsöffnung umgebenden Gehäuseteil vorgenommen.

Diese ungewöhnlich einfache und kostengünstige Art des Verschlusses der Austrittsöffnung bedarf keiner Präzisionsbauteile, ist schnell montierbar und hat zudem den Vorteil, dass die Austrittsöffnung selbst ohne nennenswerte Mehrkosten mit einem vergleichsweise großen Durchmesser ausgebildet werden kann, welcher bei Einsatz einer herkömmlichen Verschlussschraube hohe Kosten bezüglich der Verschlussschraube nach sich ziehen würde. Zudem würde bei einem großen Schraubendurchmesser die Gefahr bestehen, dass das Gewinde nicht mehr die erforderliche Kraft übertragen kann.

Die mit dem erfindungsgemäßen Verschlussdeckel mögliche große Durchmesserdimensionierung der Austrittsöffnung des Tanks hat den Vorteil, dass zum Beispiel gleichzeitig mit einer Lanze Vakuum gezogen werden kann und mit einer weiteren Lanze eine Befüllung durchgeführt wird.

Bei hydraulischen Aggregaten, welche bei einem Hydrauliksystem zum Antrieb eines Verdeckmechanismus sowie eines Verdeckkastendeckels und eines Heckdeckels eines Cabriolet-Fahrzeugs eingesetzt werden können, haben Untersuchungen ergeben, dass die mit der erfindungsgemäßen Ausgestaltung des Verschlusses der Austrittsöffnung des Tanks mögliche Befüllungsart mit zwei Lanzen gleichzeitig etwa eine halbe Minute bei einem Befüllvorgang einspart. Diese Maschinenzeit bringt eine erhebliche Kostenersparnis, zumal der Verschlussdeckel, welcher beispielsweise aus üblichen Kunststoffmaterialien hergestellt sein kann, ohnehin deutlich günstiger als eine Verschlussschraube herkömmlicher Art ist.

Während konventionelle, mit einer Verschlussschraube verschließbare Austrittsöffnungen für diesen Anwendungsfall einen Durchmesser von beispielsweise 7 mm aufweisen, kann bei einem erfindungsgemäß ausgestalteten Hydraulikaggregat derselben Dimensionierung die Austrittsöffnung einen Durchmesser größer als 10 mm, insbesondere in einem Bereich zwischen 15 mm und 25 mm, aufweisen.

Ein weiterer Vorteil einer Aufsetz-Verrast-Einrichtung nach der Erfindung besteht darin, dass die hiermit mögliche Verclipsung des Verschlussdeckels mit dem die Austrittsöffnung umgebenden Gehäuseteil des Tanks ohne Materialabrieb möglich ist, wodurch eine bei einem Aufschrauben einer metallenen Verschlussschraube auf ein Kunststoffgewinde eines Tanks mögliche Spanbildung und eine sich daraus ergebende Kontamination des Öls in dem Tank vermieden wird.

Gemäß einer vorteilhaften Weiterbildung der Erfindung ist das zur Aufnahme des Verschlussdeckels bestimmte Gehäuseteil des Tanks flanschartig ausgebildet, wobei an einer Außenseite des flanschartigen Gehäuseteils wenigstens ein erstes Rastmittel und an einer Innenkontur des Verschlussdeckels wenigstens ein zweites Rastmittel, welches mit dem ersten Rastmittel zusammenwirkt, ausgebildet sind. Dabei ist wenigstens eines der ersten oder zweiten Rastmittel zweckmäßigerweise derart flexibel gestaltet, dass der Verschlussdeckel auf das zu dessen Aufnahme bestimmte Gehäuseteil des Tanks unter temporärer Deformation des Rastmittels aufschiebbar ist, bis das Rastmittel mit dem korrespondierenden Rastmittel in verrastenden Eingriff gerät.

Bei einer einfachen Ausführung kann das erste Rastmittel oder das zweite Rastmittel als eine nutartige Ausnehmung und das hiermit zusammenwirkende zweite Rastmittel bzw. erste Rastmittel als eine deformierbare Rastlasche mit einem in Umfangsrichtung verlaufenden Vorsprung ausgebildet sein.

Eine solche Rastlasche, von der vorzugsweise mehrere an dem Verschlussdeckel über dessen Umfang verteilt angeordnet sind, stellt vorzugsweise ein federndes Clipselement dar, welches leicht mit einem Servicewerkzeug, wie z. B. einem Schraubenzieher, zum Lösen und Entfernen des Verschlussdeckels aus der nutartigen Ausnehmung gehoben werden kann. Das Einrasten und Ausrasten eines derart ausgestalteten Verschlussdeckels ist dabei beschädigungslos möglich.

Um eine gewünschte Federwirkung der Rastlaschen zu erreichen, ist es vorteilhaft, wenn der Durchmesser des Verschlussdeckels im Bereich einer Rastlasche erweitert ist.

Eine die Demontage des Verschlussdeckels erleichternde Ausgestaltung des erfindungsgemäßen hydraulischen Aggregats kann vorsehen, dass an der Außenseite des flanschartigen Gehäuseteils angrenzend an einen Rand des Verschlussdeckels im verrasteten Zustand eine Werkzeugeingriffsnut gebildet ist, in die ein Servicewerkzeug zum Lösen der Rastverbindung der Aufsetz-Verrast-Einrichtung, insbesondere durch temporäre radiale Aufbiegung des Verschlussdeckels, einsetzbar ist. Der Verschlussdeckel kann somit auf einfache Weise aus seiner hintergreifenden Raststellung ausgehebelt werden.

Gemäß einer weiteren, besonders vorteilhaften Ausgestaltung eines hydraulischen Aggregats nach der Erfindung ist ein die Hydraulikpumpe enthaltendes Pumpengehäuse eines insbesondere mehrteiligen, zumindest weiterhin ein Elektromotorgehäuse für einen die Hydraulikpumpe antreibenden Elektromotor aufweisendes Gehäuses mit dem Tank verbunden, wobei der Tank insbesondere koaxial zu dem Pumpengehäuse und dem Elektromotorgehäuse angeordnet ist.

Auf diese Weise entsteht ein besonders kompaktes Aggregat, welches als Kleinaggregat für unterschiedlichste Anwendungsbereiche geeignet ist.

Zur einfachen Anbindung des als Ölbehälter ausgebildeten Tanks an das Pumpengehäuse kann letzteres an seinem dem Elektromotorgehäuse abgewandten Ende einen topfartigen Flansch aufweisen, an dem der Tank gedichtet befestigt ist.

Bei einer vorteilhaften Ausführung der Erfindung kann das Elektromotorgehäuse und das Pumpengehäuse ohne direkte Anlage. aneinander über ein Verbindungselement aus Kunststoff miteinander verbunden sein.

Eine derartige Ausgestaltung eines hydraulischen Aggregats hat den Vorteil, dass ein das Pumpengehäuse und das Elektromotorgehäuse verbindendes Kunststoffbauteil kostengünstig und mit beliebigen Verbindungsmitteln, wie z. B. einer separate Verbindungsmittel erübrigenden Clipeinrichtung, ausgebildet sein kann.

Da Kunststoff problemlos mit einem Biegeverhalten ausgelegt werden kann, welches zum einen eine temporäre Deformation bei einer Verbindung des Verbindungselementes mit dem Pumpengehäuse und dem Elektromotorgehäuse und gleichzeitig eine ausreichende Festigkeit zum Halten der Gehäusebauteile aufweist, besteht bei der Gestaltung der Verbindung mit einem Kunststoff-Verbindungselement eine wesentlich größere Freiheit als sie beispielsweise bei der direkten Verbindung von Metallkomponenten gegeben ist.

Eine solche Verbindung hat weiterhin den Vorteil, dass durch das Verbindungselement aus Kunststoff eine hochwirksame Abdichtung des Elektromotorgehäuses und somit des Elektromotors von dem Pumpengehäuse und dem darin enthaltenen Arbeitsraum der Hydraulikpumpe möglich ist, wodurch ein hohe Anforderungen erfüllender Korrosionsschutz für den Elektromotor besteht.

Weiterhin hat es sich gezeigt, dass aufgrund der größeren Elastizität und der besseren Dämpfungseigenschaften von Kunststoff gegenüber Metallwerkstoffen und infolge der völligen Entkopplung des Elektromotorgehäuses von dem Pumpengehäuse durch das Kunststoff-Verbindungselement eine signifikante Reduzierung der in dem hydraulischen Aggregat entstehenden Geräusche erzielt wird.

Eine besonders einfache Montage des hydraulischen Aggregats wird ermöglicht, wenn das Verbindungselement jeweils über wenigstens eine Steck-Rast-Verbindung mit dem Elektromotorgehäuse und dem Pumpengehäuse verbunden ist. Dabei kann das Elektromotorgehäuse und das Pumpengehäuse einfach auf das Verbindungselement aufgeschoben werden, bis eine Rastverbindung greift. Eine solche schraublose Verbindung ist bei der Montage schnell herstellbar und erfordert keine Bevorratung zusätzlicher, auch das Gewicht des hydraulischen Aggregats erhöhender Verbindungselemente wie z. B. Schrauben.

Bei einer besonders vorteilhaften Ausgestaltung der Erfindung kann das Verbindungselement jeweils einen zylindrischen Aufnahmetopf zur Verbindung mit dem Elektromotorgehäuse und dem Pumpengehäuse, welche jeweils eine zylindrische Mantelfläche aufweisen und insbesondere koaxial zueinander angeordnet sind, aufweisen. Damit stellt das Kunststoff-Verbindungselement selbst eine Art Gehäuse dar, welches das Elektromotorgehäuse und das Pumpengehäuse wenigstens teilweise aufnimmt.

Das hydraulische Aggregat nach der Erfindung ist insbesondere zur Verwendung bei einem Hydrauliksystem geeignet, welches Aktuatoren ansteuert, die einer Verdeckbewegung eines Cabriolet-Fahrzeugs, einschließlich damit bewegter Fahrzeugteile wie eines Verdeckkastendeckels und eines Heckdeckels, dienen. Je nach Auslegung ist ein solches hydraulisches Aggregat jedoch auch für andere Anwendungen denkbar, wie z. B. für Arbeitsfunktionen bei Baumaschinen oder landwirtschaftlichen Maschinen, im Flugzeugbau sowie im Werkzeugmaschinenbau.

Weitere Vorteile und vorteilhafte Ausführungen eines hydraulischen Aggregats nach der Erfindung ergeben sich aus den Patentansprüchen, der Zeichnung und der Beschreibung.

Nachfolgend ist ein vorteilhaftes Ausführungsbeispiel eines erfindungsgemäß ausgestalteten hydraulischen Aggregats für ein Verdeck eines Cabriolet-Fahrzeugs anhand der Zeichnung prinzipmäßig beschrieben.

Es zeigt:
- Fig. 1: einen vereinfachten Längsschnitt durch ein hydraulisches Aggregat eines Hydrauliksystems zur Betätigung wenigstens einer bei einer Verdeckbewegung eines Cabriolet-Fahrzeugs bewegten Fahrzeugeinrichtung;
- Fig. 2: einen um 90° versetzten weiteren Längsschnitt durch das hydraulische Aggregat der Fig. 1;
- Fig. 3: eine vereinfachte dreidimensionale Darstellung des hydraulischen Aggregats der Fig. 1 und Fig. 2;
- Fig. 4: eine dreidimensionale Ansicht eines Stators einer Hydraulikpumpe des hydraulischen Aggregats der Fig. 1 bis Fig. 3 sowie Kolben eines als Zylinderstern ausgebildeten, mit dem Stator zusammenwirkenden Rotors der Hydraulikpumpe in Alleinstellung; und
- Fig. 5: eine dreidimensionale Darstellung eines Verschlussdeckels eines Tanks des hydraulischen Aggregats der Fig. 1 bis Fig. 3 in Alleinstellung.

Bezug nehmend auf Fig. 1 bis Fig. 3 ist ein hydraulisches Aggregat 1 eines Hydrauliksystems zur Betätigung eines nicht näher dargestellten Verdecks eines Cabriolet-Fahrzeugs sowie weiterer bei einer Verdeckbewegung involvierter Fahrzeugkomponenten wie eines Verdeckkastendeckels und eines Heckdeckels, ersichtlich, wobei das hydraulische Aggregat 1 ein mehrteiliges Gehäuse 3 aufweist, welches ein Elektromotorgehäuse 5 zur Aufnahme eines nur symbolisch angedeuteten Elektromotors 7, ein Pumpengehäuse 9 zur Aufnahme einer von dem Elektromotor 7 angetriebenen Hydraulikpumpe 11, ein das Elektromotorgehäuse 5 mit dem Pumpengehäuse 9 verbindendes Verbindungselement 13 aus Kunststoff und einen an das Pumpengehäuse 9 angebundenen Tank 15 zur Aufnahme eines Hydraulikmediums, welches das Arbeitsmedium der Hydraulikpumpe 11 darstellt, aufweist.

Hinsichtlich seiner Funktionsweise ist das hydraulische Aggregat 1 in an sich bekannter Art und Weise aufgebaut. Die Hydraulikpumpe 11 ist z. B. vorliegend eine übliche Radialkolbenpumpe mit einem als Zylinderstern ausgebildeten Rotor 17, welcher von dem Elektromotor 7 über eine zentrale Motorwelle 19 und eine Kupplung 21 in Rotation versetzbar ist und dabei um einen in dem Pumpengehäuse 9 gelagerten, einen Steuerzapfen darstellenden Stator 23 rotiert. Zur Lagerung des Rotors 17 in dem Pumpengehäuse 9 ist eine Lagereinrichtung 25 vorgesehen, welche auf einem Absatz in dem Pumpengehäuse 9 angeordnet ist.

Bei Rotation des Rotors 17 führen radial in dem Rotor angeordnete Kolben 27, welche in der Fig. 4 näher ersichtlich sind, eine Hubbewegung aus, wobei in dem Stator 23 über eine erste radiale Bohrung 29 Öl angesaugt, über einen ersten axialen Kanal 31 zu dem Rotor 17 fördert und verdichtet über einen zweiten axialen Kanal 33 und eine hiermit verbundene zweite radiale Bohrung 35 an eine Druckseite abgegeben wird.

Da vorliegend die Hydraulikpumpe 11 und der Elektromotor 7 in beiden Drehrichtungen betrieben werden können, wechselt die Zuordnung der radialen Bohrungen 29, 35 von bzw. zu dem Stator 23 zu einer Saugseite oder Druckseite entsprechend der Drehrichtung von der Hydraulikpumpe 11 und dem Elektromotor 7.

Die Hydraulikpumpe 11 ist des Weiteren in üblicher Weise hydraulisch mit Ventilen in einem an das Pumpengehäuse 9 angeschlossenen Ventilblock 37 und über einen Hydraulikkanal 39 mit einem Innenraum 41 des Tanks 15 verbunden.

Sämtliche Gehäusekomponenten des Gehäuses 3, nämlich das Elektromotorgehäuse 5, das Pumpengehäuse 9, das selbst ein Kunststoffgehäuse darstellende Verbindungselement 13 und der Tank 15 sind lösbar miteinander verbunden, wobei das Elektromotorgehäuse 5 und das Pumpengehäuse 9 ohne direkte Anlage aneinander über das Kunststoff-Verbindungselement 13 und hieran ausgebildete Steck-Rast-Verbindungen 43, 45, 47 verbunden sind.

Wie insbesondere den Fig. 1 und Fig. 2 zu entnehmen ist, sind sowohl das zylindrisch mit einer Mantelfläche 49 und mit jeweils an den Enden der Mantelfläche 49 ausgeformten Böden 51, 53 ausgebildete Elektromotorgehäuse 5 und das koaxial hierzu angeordnete, ebenfalls zylindrisch bezüglich einer inneren Mantelfläche 55 ausgebildete Pumpengehäuse 9 in bzw. auf das Kunststoff-Verbindungselement 13 geschoben. Das Verbindungselement 13 weist hierzu jeweils einen zylindrischen Aufnahmetopf 57 bzw. 59 zur Verbindung mit dem Elektromotorgehäuse 5 und dem Pumpengehäuse 9 auf.

Zwischen den Aufnahmetöpfen 57, 59 des Kunststoff-Verbindungselements 13 ist eine Durchtrittsöffnung 61 für die Motorwelle 19 koaxial zu einem entsprechenden Durchtritt 63 durch einen ersten dem Pumpengehäuse 9 zugewandten Boden 51 der Böden des Elektromotorgehäuses 5 vorgesehen.

Im Unterschied zu dem Elektromotorgehäuse 5 ist das Pumpengehäuse 9 nur mit einem Boden 65 an dem dem Elektromotorgehäuse 5 abgewandten Ende seiner zylindrischen inneren Mantelfläche 55 ausgebildet und topfartig offen in Richtung des Elektromotorgehäuse 5 gestaltet, wobei das Pumpengehäuse 9 mit den dem Elektromotorgehäuse 5 zugewandten Ende seiner zylindrischen Mantelfläche 55 über den zugeordneten Aufnahmetopf 59 des verbindungselements 13 geführt ist. Das Pumpengehäuse 9 wird zur Befestigung an dem Kunststoff-Verbindungselement 13 vorliegend über den Außenumfang des zweiten Aufnahmetopfes des Verbindungselements 13 geschoben, wobei zur Erleichterung des Aufschiebens die freie äußere Randkante 67 des zweiten Aufnahmetopfes 59 des Verbindungselements 13 als eine Anlaufschräge ausgebildet ist.

Alternativ hierzu ist es auch denkbar, dass das Pumpengehäuse bei entsprechender Außenkontur analog der Aufnahme des Elektromotorgehäuses 5 an einem inneren Umfang der Mantelfläche des zweiten Aufnahmetopfes des Kunststoff-Verbindungselements 13 eingeschoben wird.

Zur Ausbildung der Steck-Rast-Verbindungen 43, 45, 47 sind sowohl an dem Verbindungselement 13 als auch an dem Elektromotorgehäuse 5 und dem Pumpengehäuse 9 Vorsprünge 69, 71, 73 und hiermit korrespondierende Ausnehmungen 70, 72, 74 ausgebildet, welche bei einem Zusammenstecken des Verbindungselements 13 mit dem Elektromotorgehäuse 5 und dem Pumpengehäuse 9 in Wirkkontakt treten und eine Verdrehsicherung bzw. axiale Arretierung des Pumpengehäuses 9 und Elektromotorgehäuses 5 gegenüber dem Kunststoff-Verbindungselement 13 bewirken.

Im Einzelnen dienen bei dem gezeigten Ausführungsbeispiel Ausnehmungen 70 an dem ersten, der Hydraulikpumpe 11 zugewandten Boden 51 des Elektromotorgehäuses 5, welche in einem Lochkreis hieran angeordnet sind und auch einer Entlüftung des Innenraumes des Elektromotorgehäuses 5 dienen, zum Zusammenwirken mit korrespondierend geformten, stiftartigen Vorsprüngen 69 an dem ersten Boden 51 des Elektromotorgehäuses 5. Bei einem Einschieben des Elektromotorgehäuses 5 in den zugeordneten ersten Aufnahmetopf 57 des Kunststoff-Verbindungselements 13 gelangen die Vorsprünge 69 und Ausnehmungen 70 in Eingriff miteinander und bewirken eine Verdrehsicherung des Elektromotorgehäuses 5.

Gleichzeitig gleitet die Außenfläche des Elektromotorgehäuses 5 beim Einschieben in den ersten Aufnahmetopf 57 des Kunststoff-Verbindungselements 13 an axial in einem der Hydraulikpumpe 11 abgewandten Bereich angeordneten, radial nach innen ragenden und eine Anlaufschräge aufweisenden, einen Vorsprung 71 bildenden Nasen ab, welche in Endposition des Elektromotorgehäuses 5 an dem Verbindungselement 13 in korrespondierende Ausnehmungen 72 eingreifen, welche lochkreisartig um den Umfang der Mantelfläche 49 des Elektromotorgehäuses 5 angeordnet sind und neben der axialen Arretierung des Elektromotorgehäuses 5 an dem verbindungselement 13 zudem einer Belüftung des Inneren des Elektromotorgehäuses 5 dienen.

Wie der Fig. 1 zu entnehmen ist, weisen im Bereich der radial nach innen ragenden Nasen 71 gleichartig geformte Nasen 76 nach außen, worauf beispielsweise eine nicht näher dargestellte Schutzkappe befestigt werden kann.

Analog zu der Festlegung des Elektromotorgehäuses 5 an dem Kunststoff-Verbindungselement 13 ist zwischen der Mantelfläche des zweiten, der Aufnahme des Pumpengehäuses 3 zugeordneten Aufnahmetopfes 59 des Verbindungselements 13 und der inneren Mantelfläche 55 des Pumpengehäuses 9 ein Vorsprung 73 seitens des Verbindungselements 13 und eine rillenartige Ausnehmung 74 an der inneren Wandung des Pumpengehäuses 9 ausgebildet.

Das hydraulische Aggregat 1 ist gegenüber der Umgebung und zwischen einem Innenraum 10 des Pumpengehäuses 9 und dem Elektromotorgehäuse 5 vollständig gedichtet, wobei die Dichtung zwischen dem die Hydraulikpumpe 11 enthaltenden Innenraum 10 des Pumpengehäuses 9 und dem Aufnahmetopf 57 des Verbindungselements 13 für das Elektromotorgehäuse 5 mittels eines Radialwellendichtringes 75, welcher an einem dem Innenraum 10 des Pumpengehäuses zugewandten Absatz des Kunststoff-Verbindungselements 13 angeordnet ist und hierbei die Motorwelle 19 im Bereich des Durchtritts 63 durch den Boden 51 des ersten Aufnahmetopfes 57 umgibt, erfolgt.

Zur Dichtung des die Hydraulikpumpe 11 enthaltenden und als Arbeitsraum hiervon fungierenden Innenraums 10 des Pumpengehäuses 9 gegenüber der Umgebung ist zwischen der Mantelfläche des zweiten, der Aufnahme des Pumpengehäuses 9 zugeordneten Aufnahmetopfes 59 des Verbindungselements 13 und der inneren Mantelfläche 55 des Pumpengehäuses 9 eine als O-Ring-Dichtung ausgebildete Dichtung 77 angeordnet.

Wie den Fig. 1 und Fig. 2 zu entnehmen ist, sind weiterhin als O-Ring-Dichtung ausgebildete Dichtungen 79, 81, 83 im Bereich der Lagerung des Stators 23 der Hydraulikpumpe 11 im Boden 65 des Pumpengehäuses 9 vorgesehen.

Der Boden 65 des Pumpengehäuses 9 weist zur Lagerung des Stators 23 eine zentrale bis zu dem Innenraum 41 des Tanks 15 reichende Öffnung 66 auf, in der der Stator 23 mit einer Spielpassung angeordnet ist.

Die in dem Stator 23 ausgebildeten, radialen, zu hydraulischen Leitungen führenden Ausnehmungen 29, 35 sind auf unterschiedlicher axialer Höhe des Stators 23 angeordnet und voneinander über jeweils ein zwischen dem Stator 23 und dem umgebenden Material der Öffnung 66 des Pumpengehäuses 9 angeordnetes, jeweils als O-Ring-Dichtung ausgebildetes Dichtmittel 79, 81, 83 gedichtet.

Zum Verschluss der als Sacklochbohrungen ausgebildeten, die radialen Ausnehmungen bzw. Bohrungen 29, 35 mit dem Rotor 17 der Hydraulikpumpe 11 verbindenden axialen Kanäle 31, 33 an ihrem freien axialen Ende ist hierin jeweils ein Pfropfen 85, 87 aus Kunststoff-Dichtmaterial eingesetzt.

Zur axialen Sicherung des Stators 23 in dem Pumpengehäuse 9 ist eine als Einstich ausgebildete umfangsseitige Ausnehmung 91 an dem Stator 23 ausgebildet, in welche Aluminiummaterial des umgebenden Pumpengehäuses 9 mittels eines Prägeverfahrens eingedrückt ist.

Zur Verdrehsicherung des Stators 23 in dem Pumpengehäuse 9 sind zwei jeweils an gegenüberliegenden Seiten des Stators 23 ausgebildete teilkreisscheibenartige Anfräsungen bzw. Schlüsselflächen 83 vorgesehen, in die wiederum Aluminiummaterial des umgebenden Pumpengehäuses 9 in einem weiteren Prägeschritt eingeprägt ist.

Wie besonders deutlich den Fig. 1 und Fig. 2 zu entnehmen ist, ist das Pumpengehäuse 9 bei dem gezeigten Ausführungsbeispiel mit dem Hydraulikmedium enthaltenden Tank 15, welcher hier koaxial zu dem Pumpengehäuse 9 und dem Elektromotorgehäuse 5 angeordnet ist, über einen topfartigen Flansch 95 gedichtet angebunden, wobei der topfartige Flansch an dem dem Elektromotorgehäuse 5 abgewandten Ende des Pumpengehäuses 9 angeordnet ist.

Die Anbindung erfolgt hierbei wiederum derart, dass das Gehäuse des Tanks 15 mit einem an seinem äußeren Umfang ausgebildeten Vorsprung 97 in den topfartigen Flansch 95 eingeschoben wird, wobei der wulstartige Vorsprung 97 in eine nutartige Rücknehmung 99 an der inneren Wandung des topfartigen Flansches 95 einrastet.

Zur Dichtung gegenüber der Umgebung ist zwischen dem Innenraum 41 des Tanks 15 und der durch den Vorsprung 97 und die Rücknehmung 99 gebildeten Verrastung eine mit einem O-Ring ausgebildete Dichtung 101 eingesetzt.

Koaxial zu der Motorwelle 19 und der Längsachse der Hydraulikpumpe 11 weist der Tank 15 an seinem der Hydraulikpumpe 11 abgewandten Ende eine Austrittsöffnung 103 zur Umgebung auf, welche mittels eines Verschlussdeckels 105 verschließbar ist.

Der Verschlussdeckel 105, welcher aus einem ölbeständigen Kunststoff gefertigt ist, ist mittels einer Aufsetz-Verrast-Einrichtung 107 an einem Gehäuseteil 109 des Tanks 15 festgelegt, wobei das zur Aufnahme des Verschlussdeckels 105 bestimmte Gehäuseteil 109 des Tanks 15 flanschartig ausgebildet ist.

Zur Bildung der Aufsetz-Verrast-Einrichtung 107 sind an einer Außenseite des flanschartigen Gehäuses 109 erste Rastmittel 111 und an einer insbesondere in der Fig. 5 ersichtlichen Innenkontur 113 des Verschlussdeckels 105 zweite Rastmittel 115 vorgesehen, welche mit den ersten Rastmitteln 111 zusammenwirken.

Die ersten Rastmittel 111 an dem äußeren Umfang des flanschartigen Gehäuseteil 109 sind vorliegend als eine nutartige Ausnehmung ausgebildet, während die hiermit zusammenwirkenden zweiten Rastmittel 115 als deformierbare bzw. federnde Rastlaschen aus Kunststoff ausgebildet sind, welche in Umfangsrichtung radial einwärts jeweils einen Vorsprung 117, welcher in die nutartige Ausnehmung 111 eingreift, aufweisen.

Der Kunststoff-Verschlussdeckel 105 wird somit mit den einen zur Erzielung einer Federwirkung erweiternden Durchmesser des Verschlussdeckels 105 bildenden Rastlaschen 115 über den flanschartigen Gehäuseteil 109 des Tanks 15, welcher die Austrittsöffnung 103 umgibt, gestülpt und axial in Richtung der Austrittsöffnung 103 geschoben, wobei die Rastlaschen 115 temporär nach außen gebogen werden, bis sie in Eingriffsstellung mit der nutartigen Ausnehmung 111 geraten und hiermit verrasten.

Um den Verschlussdeckel 105 wieder einfach mit einem gewöhnlichen Servicewerkzeug wie z. B. einem Schraubenzieher lösen zu können, ist an der Außenseite des flanschartigen Gehäuseteils 109 angrenzend an einen Rand 119 des Verschlussdeckels 105 eine Werkzeugeingriffsnut 121 durch den Rand 119 des Verschlussdeckels 105 und einen Absatz des Gehäuses des Tanks 15 gebildet. Durch Eingriff in die Werkzeugeingriffsnut mit einem geeigneten Werkzeug können die Rastlaschen 115 aus der nutartigen Ausnehmung 111 herausgebogen werden, womit die Rastverbindung der Aufsetz-Verrast-Einrichtung 107 gelöst wird und der Verschlussdeckel 105 abgenommen werden kann.

Die Austrittsöffnung 103, welche vorliegend einen Durchmesser von etwa 20 mm aufweist, ist bei der gezeigten Ausführung bundartig ausgebildet, wobei der Verschlussdeckel 105 mit einem pfropfenartigen Abschnitt in die bundartige Austrittsöffnung 103 eingreift. Zwischen der Wandung der Austrittsöffnung 103 und dem pfropfenartigen Abschnitt 106 des Verschlussdeckels 105 ist vorliegend eine als O-Ring-Dichtung ausgebildete Dichtung 123 eingesetzt, welche den Innenraum 41 des Tanks 15 im Bereich des Verschlussdeckels 105 gegenüber der Umgebung dichtet.

## Patentansprüche

1. Hydraulisches Aggregat zur Betätigung wenigstens eines bewegbaren Bauteils, insbesondere einer bei einer Verdeckbewegung eines Cabriolet-Fahrzeugs bewegten Fahrzeugeinrichtung, mit einem Hydraulikmedium enthaltenden, hydraulisch mit einer Hydraulikpumpe (11) verbundenen Tank (15), wobei der Tank (15) eine Austrittsöffnung (103) zur Umgebung aufweist, welche mittels eines Verschlusselements (105) gedichtet schließbar ist, wobei als Verschlusselement ein Verschlussdeckel (105) vorgesehen ist, welcher mittels einer Aufsetz-Verrast-Einrichtung (107) an einem Gehäuseteil (109) des Tanks (15) festlegbar ist,
**dadurch gekennzeichnet,**
**dass** die Austrittsöffnung (103) bundartig ausgebildet ist, wobei der Verschlussdeckel (105) mit einem pfropfenartigen Abschnitt (106) in die bundartige Austrittsöffnung (103) eingreift.

2. Hydraulisches Aggregat nach Anspruch 1,
**dadurch gekennzeichnet,**
**dass** das zur Aufnahme des Verschlussdeckels (105) bestimmte Gehäuseteil (109) des Tanks (15) flanschartig ausgebildet ist, wobei an einer Außenseite des flanschartigen Gehäuseteils (109) wenigstens ein erstes Rastmittel und an einer Innenkontur (113) des Verschlussdeckels (105) wenigstens ein zweites Rastmittel (115), welches mit dem ersten Rastmittel (111) zusammenwirkt, ausgebildet sind.

3. Hydraulisches Aggregat nach Anspruch 2,
**dadurch gekennzeichnet,**
**dass** wenigstens eines der ersten oder zweiten Rastmittel (111, 115) derart flexibel gestaltet ist, dass der Verschlussdeckel (105) auf das zu dessen Aufnahme bestimmte Gehäuseteil (109) des Tanks (15) unter temporärer Deformation des Rastmittels (115) aufschiebbar ist, bis das Rastmittel (115) mit dem korrespondieren Rastmittel (111) in verrastenden Eingriff gerät.

4. Hydraulisches Aggregat nach einem der Ansprüche 2 oder 3,
**dadurch gekennzeichnet,**
**dass** das erste Rastmittel (111) oder zweite Rastmittel (115) als eine nutartige Ausnehmung (111) und das hiermit zusammenwirkende zweite Rastmittel (115) bzw. erste Rastmittel (111) als eine deformierbare Rastlasche (115) mit einem in Umfangsrichtung verlaufenden Vorsprung (117) ausgebildet ist.

5. Hydraulisches Aggregat nach Anspruch 4,
**dadurch gekennzeichnet,**
**dass** mehrere Rastlaschen (115) an dem Verschlussdeckel (105) über dessen Umfang verteilt angeordnet sind.

6. Hydraulisches Aggregat nach Anspruch 4 oder 5,
**dadurch gekennzeichnet,**
**dass** der Durchmesser des Verschlussdeckels (105) im Bereich einer Rastlasche (115) erweitert ist.

7. Hydraulisches Aggregat nach einem der Ansprüche 1 bis 6,
**dadurch gekennzeichnet,**
**dass** angrenzend an einen Rand (119) des Verschlussdeckels (105) im verrasteten Zustand eine Werkzeugeingriffsnut (121) gebildet ist, in die ein Werkzeug zum Lösen der Rastverbindung der Aufsetz-Verrast-Einrichtung (107), insbesondere durch temporäre radiale Aufbiegung des Verschlussdeckels (105), einsetzbar ist.

8. Hydraulisches Aggregat nach einem der Ansprüche 1 bis 7,
**dadurch gekennzeichnet,**
**dass** eine Dichtung (123), insbesondere eine O-Ring-Dichtung (123), zwischen dem Verschlussdeckel (105) und dem zu dessen Aufnahme bestimmten Gehäuseteil (109) des Tanks (15), vorzugsweise im Bereich einer Wandung der Austrittsöffnung (103), angeordnet ist.

9. Hydraulisches Aggregat nach einem der Ansprüche 1 bis 8,
**dadurch gekennzeichnet,**
**dass** die Austrittsöffnung (103) einen Durchmesser größer als 10 mm, insbesondere in einem Bereich zwischen 15 mm und 25 mm, aufweist.

10. Hydraulisches Aggregat nach einem der Ansprüche 1 bis 9,
**dadurch gekennzeichnet,**
**dass** der Verschlussdeckel (105) aus Kunststoff ausgebildet ist.

11. Hydraulisches Aggregat nach einem der Ansprüche 1 bis 10,
**dadurch gekennzeichnet,**
**dass** ein die Hydraulikpumpe (11) enthaltendes Pumpengehäuse (9) eines insbesondere mehrteiligen, zumindest weiterhin ein Elektromotorgehäuse (5) für einen die Hydraulikpumpe (11) antreibenden Elektromotor (7) aufweisendes Gehäuses (3) mit dem Tank (15) verbunden ist, wobei der Tank (15) insbesondere koaxial zu dem Pumpengehäuse (9) und dem Elektromotorgehäuse (5) angeordnet ist.

12. Hydraulisches Aggregat nach Anspruch 11,
**dadurch gekennzeichnet,**
**dass** das Pumpengehäuse (9) an seinem dem Elektromotorgehäuse (5) abgewandten Ende einen topfartigen Flansch (95) zur gedichteten Anbindung des Tanks (15) aufweist.

13. Hydraulisches Aggregat nach Anspruch 11 oder 12,
**dadurch gekennzeichnet,**
**dass** das Elektromotorgehäuse (5) und das Pumpengehäuse (9) ohne direkte Anlage aneinander über ein Verbindungselement (13) aus Kunststoff miteinander verbunden sind, wobei das Verbindungselement (13) insbesondere jeweils einen zylindrischen Aufnahmetopf (57, 59) zur Verbindung mit dem Elektromotorgehäuse (5) und dem Pumpengehäuse (9), welche jeweils eine zylindrische Mantelfläche (49, 55) aufweisen und vorzugsweise koaxial zueinander angeordnet sind, aufweist.

14. Hydraulisches Aggregat nach Anspruch 13,
**dadurch gekennzeichnet**,
das Verbindungselement (13) jeweils über wenigstens eine Steck-Rast-Verbindung (43, 45, 47) mit dem Elektromotorgehäuse (5) und dem Pumpengehäuse (9) verbunden ist.

## Claims

1. A hydraulic assembly for actuating at least one movable component, in particular a vehicle device which is moved during the hood movement of a convertible vehicle, said assembly comprising a tank (15) which contains a hydraulic medium and is hydraulically connected to a hydraulic pump (11), said tank (15) comprising an outlet opening (103) to the environment, which opening (103) can be closed in a sealed manner by a closing element (105), said closing element being provided as a cap (105) which can be fixed to a housing part (109) of the tank (15) by means of a snap-fit device (107),
**characterised in that**
the outlet opening (103) is provided in the manner of a collar, the cap (105) entering into engagement with the collar-like opening (103) via a plug-like portion (106).

2. The hydraulic assembly according to claim 1, **characterised in that** the housing part (109) of the tank (15) which is designed to receive the cap (105) is provided in the manner of a flange, with at least a first latching means being provided on an external surface of the flange-like housing part (109) and at least a second latching means (115), cooperating with the first latching means (111), being provided on an internal contour (113) of the cap (105).

3. The hydraulic assembly according to claim 2, **characterised in that** at least one of said first or second latching means (111, 115) is provided to be flexible such that the cap (105) can be slid onto the housing part (109) of the tank (15), which is designed to receive the cap (105), by temporary deformation of the latching means (115) until the latching means (115) is in latching engagement with the corresponding latching means (111).

4. The hydraulic assembly according to any one of claims 2 or 3, **characterised in that** the first latching means (111) or the second latching means (115) is provided as a groove-like recess (111) and the cooperating second latching means (115) or first latching means (111), respectively, is provided as a deformable latching tongue (115) with a projection (117) extending in a circumferential direction.

5. The hydraulic assembly according to claim 4, **characterised in that** a plurality of latching tongues (115) are arranged on the cap (105), distributed around its circumference.

6. The hydraulic assembly according to claim 4 or 5, **characterised in that** the diameter of the cap (105) is enlarged adjacent to a latching tongue (115).

7. The hydraulic assembly according to any one of claims 1 to 6, **characterised in that** a tool-engagement groove (121) is formed adjacent to an edge (119) of the cap (105) in the latched condition, into which tool-engagement groove (121) a tool for releasing the latching connection of the snap-fit device (107) can be inserted, in particular by temporarily bending the cap (105) open in a radial direction.

8. The hydraulic assembly according to any one of claims 1 to 7, **characterised in that** a seal (123), in particular an O-ring seal (123), is arranged between the cap (105) and the housing part (109) of the tank (15) designed for receiving said cap (105), preferably adjacent to a wall of the outlet opening (103).

9. The hydraulic assembly according to any one of claims 1 to 8, **characterised in that** the outlet opening (103) has a diameter of greater than 10 mm, in particular between 15 mm and 25 mm.

10. The hydraulic assembly according to any one of claims 1 to 9, **characterised in that** the cap (105) is made from a plastic material.

11. The hydraulic assembly according to any one of claims 1 to 10, **characterised in that** a pump housing (9) of a housing (3), in particular a housing (3) comprising several parts and further including at least an electric motor housing (5) for an electric motor (7) driving the hydraulic pump (11), is connected to the tank (15), said pump housing (9) containing the hydraulic pump (11), and said tank (15) being arranged in particular coaxially with respect to the pump housing (9) and the electric motor housing (5).

12. The hydraulic assembly according to claim 11, **characterised in that** the pump housing (9) comprises, at its end turned away from the electric motor housing (5), a pot-like flange (95) for connecting the tank (15) in a sealed manner.

13. The hydraulic assembly according to claim 11 or 12, **characterised in that** the electric motor housing (5) and the pump housing (9) are connected to each other without direct mutual contact through a connecting element (13) made of a plastic material, said connecting element (13) comprising, in particular, respective cylindrical receiving pots (57, 59) for connection to the electric motor housing (5) and to the pump housing (9), which receiving pots (57, 59) each have a respective cylindrical lateral surface (49, 55) and are preferably arranged coaxially to one another.

14. The hydraulic assembly according to claim 13, **characterised in that** the connecting element (13) is respectively connected to the electric motor housing (5) and to the pump housing (9) by at least one plug-in catch connection (43, 45, 47).

## Revendications

1. Ensemble hydraulique pour l'actionnement d'au moins un composant déplaçable, notamment un dispositif de véhicule qui est déplacé lors d'un déplacement de capote d'un véhicule cabriolet, avec un réservoir (15) contenant un fluide hydraulique et relié de manière hydraulique à une pompe hydraulique (11), ledit réservoir (15) présentant une ouverture de sortie (103) vers le milieu ambiant, ladite ouverture (103) pouvant être fermée de manière étanche par un élément de fermeture réalisé sous la forme d'un couvercle (105) que l'on peut fixer à un élément de boîtier (109) du réservoir (15) au moyen d'un dispositif d'encliquetage (107),
**caractérisé en ce que**
l'ouverture de sortie (103) est réalisé en forme d'épaulement, ledit couvercle (105) venant en prise dans l'ouverture (103) en forme d'épaulement au moyen d'une partie en forme de bouchon (106).

2. Ensemble hydraulique selon la revendication 1, **caractérisé en ce que** l'élément de boîtier (109) du réservoir (15) destiné à recevoir le couvercle (105) est réalisé en forme de bride, au moins un premier moyen d'encliquetage étant réalisé sur une face externe de l'élément de boîtier (109) en forme de bride et au moins un deuxième moyen d'encliquetage (115), qui coopère avec le premier moyen d'encliquetage (111), étant réalisé sur un contour interne (113) du couvercle (105).

3. Ensemble hydraulique selon la revendication 2, **caractérisé en ce qu'**au moins l'un des premier ou deuxième moyens d'encliquetage (111, 115) est réalisé de manière flexible permettant le placement du couvercle (105) sur l'élément de boîtier (109) du réservoir (15), destiné à recevoir le couvercle (105), ce placement se faisant par déformation temporaire du moyen d'encliquetage (115) jusqu'à ce que le moyen d'encliquetage (115) vienne en prise par encliquetage dans le moyen d'encliquetage (111) correspondant.

4. Ensemble hydraulique selon l'une quelconque des revendications 2 ou 3, **caractérisé en ce que** le premier moyen d'encliquetage (111) ou le deuxième moyen d'encliquetage (115) est réalisé sous forme d'un évidement (111) en forme de rainure, et le deuxième moyen d'encliquetage (115) ou premier moyen d'encliquetage (111) coopérant respectivement est réalisé sous la forme d'une languette d'encliquetage (115) déformable présentant une saillie (117) qui s'étend en direction circonférentielle.

5. Ensemble hydraulique selon la revendication 4, **caractérisé en ce que** plusieurs languettes d'encliquetage (115) sont disposées sur le couvercle (105), réparties autour de sa circonférence.

6. Ensemble hydraulique selon la revendication 4 ou 5, **caractérisé en ce que** le diamètre du couvercle (105) est élargi au voisinage d'une languette d'encliquetage (115).

7. Ensemble hydraulique selon l'une quelconque des revendications 1 à 6, **caractérisé en ce qu'**une rainure d'engagement d'outil (121) est réalisée près d'un bord (119) du couvercle (105) à l'état d'encliquetage, dans laquelle rainure d'engagement d'outil (121) on peut insérer un outil pour le desserrage de la liaison d'encliquetage du dispositif d'encliquetage (107), notamment par déformation radiale temporaire du couvercle (105).

8. Ensemble hydraulique selon l'une quelconque des revendications 1 à 7, **caractérisé en ce qu'**un joint d'étanchéité (123), notamment un joint torique (123), est disposé entre le couvercle (105) et l'élément de boîtier (109) du réservoir (15) destiné à recevoir le couvercle (105) et de préférence au voisinage d'une paroi de l'ouverture de sortie (103).

9. Ensemble hydraulique selon l'une quelconque des revendications 1 à 8, **caractérisé en ce que** l'ouverture de sortie (103) présente un diamètre supérieur à 10 mm, notamment de 15 mm à 25 mm.

10. Ensemble hydraulique selon l'une quelconque des revendications 1 à 9, **caractérisé en ce que** le couvercle (105) est réalisé en matière plastique.

11. Ensemble hydraulique selon l'une quelconque des revendications 1 à 10, **caractérisé en ce qu'**un boîtier de pompe (9) d'un boîtier (3), ce dernier étant réalisé notamment en plusieurs parties et présentant en outre au moins un boîtier de moteur électrique (5) pour un moteur électrique (7) entraînant la pompe hydraulique (11), est relié au réservoir (15), ledit boîtier de pompe (9) comprenant la pompe hydraulique (11),et ledit réservoir (15) étant disposé notamment de manière coaxiale par rapport au boîtier de pompe (9) et au boîtier de moteur électrique (5).

12. Ensemble hydraulique selon la revendication 11, **caractérisé en ce que** le boîtier de pompe (9) comprend, à son extrémité détournée du boîtier de moteur électrique (5), une bride (95) en forme de coupelle pour le raccordement étanche du réservoir (15).

13. Ensemble hydraulique selon la revendication 11 ou 12, **caractérisé en ce que** le boîtier de moteur électrique (5) et le boîtier de pompe (9) sont reliés l'un à l'autre sans contact direct mutuel au moyen d'un élément de liaison (13) réalisé en matière plastique, ledit élément de liaison (13) comprenant notamment des coupelles de logement cylindriques (57, 59) respectives pour le raccordement au boîtier de moteur électrique (5) et au boîtier de pompe (9), lesdits coupelles de logement (57, 59) présentant chacune une nappe cylindrique respective (49, 55) et étant de préférence à orientation coaxiale l'une par rapport à l'autre.

14. Ensemble hydraulique selon la revendication 13, **caractérisé en ce que** l'élément de liaison (13) est relié respectivement au boîtier de moteur électrique (5) et au boîtier de pompe (9) au moyen d'au moins une liaison par enfichage (43, 45, 47).
